# FASCICULE DE BREVET EUROPEEN

(11) **EP 1 254 684 B1**
(45) Date de publication et mention de la délivrance du brevet: **31.03.2004**
(21) Numéro de dépôt: 02354060.2
(22) Date de dépôt: 17.04.2002
(51) Int. Cl.: A63C 9/08

(54) **Perfectionnement pour dispositif de retenue d'une chaussure sur une planche de glisse sur neige du type surf**
Verbesserte Kupplung eines Stiefels an ein Snowboard
Improved binding of a boot to a snowboard

(30) Priorité: 04.05.2001 FR 0106109
(43) Date de publication de la demande: 06.11.2002
(73) Titulaire: SKIS ROSSIGNOL SA, 38500 Voiron (FR)
(72) Inventeur: Haupt, Olivier, 38000 Grenoble (FR)
(74) Mandataire: Gasquet, Denis

(56) Documents cités:
- WO-A-98/42419

## Description

La présente invention concerne un dispositif de retenue d'une chaussure sur une planche de glisse sur neige destinée plus particulièrement à la pratique du surf, encore appelé snowboard.

Pour la pratique du surf sur neige, l'utilisateur utilise des chaussures relativement souples retenues sur la planche grâce à des dispositifs de retenue comprenant une embase et une pièce d'appui arrière, ladite chaussure étant, par ailleurs, retenue sur l'embase par des moyens de retenue. La semelle de la chaussure se trouve donc en appui soit directement sur l'embase comme, par exemple, dans le dispositif divulgué par la demande de brevet française numéro 0012703 déposée par la demanderesse, soit sur au moins une pièce d'appui avant tel que cela est décrit dans la demande de brevet française divulguée sous le numéro 2 793 698. On sait, bien entendu, que les chaussures n'ont pas toutes la même longueur, pour des raisons de pointures, mais aussi pour des raisons de types de chaussures et de marques. Par ailleurs, les constructeurs définissent leur propre forme avant de chaussure. Aussi, la position de l'appui n'est pas forcément adaptée à la chaussure de l'utilisateur. Il en résulte donc une mauvaise tenue pour certaines chaussures qui n'ont pas forcément la dimension ou la forme optimale pour la position de l'appui avant. Le document WO 9 842 419 divulgue un dispositif de retenue avec embase mobile à l'avant.

La présente invention est un perfectionnement qui permet à l'utilisateur d'avoir un appui avant parfait quel que soit son style de pratique de ski et le type de chaussure choisie, et permet aussi un calage optimal dans la fixation favorisant ainsi une conduite du surf dans d'excellentes conditions

Ainsi, selon l'invention, le dispositif de retenue d'une chaussure sur une planche de glisse sur neige destinée plus particulièrement à la pratique du surf est du type comprenant une embase portant au moins un organe de retenue avant retenant l'avant de la chaussure, l'embase comprenant une pièce d'appui avant pour l'extrémité avant de la chaussure, et est caractérisé en ce que, la pièce d'appui avant et l'organe de retenue avant forment un ensemble avant d'appui et de retenue mobile sur l'embase pour pouvoir être réglable en position longitudinale par rapport à l'embase.

Selon une caractéristique complémentaire, l'ensemble d'appui et de retenue est disposé coulissant longitudinalement vers l'avant et vers l'arrière sur la partie avant de l'embase.

Selon une autre caractéristique, l'organe de retenue avant est constitué par une sangle semi-rigide comprenant des moyens de réglage.

Ajoutons que la pièce d'appui avant a la forme d'une plaque transversale dont les extrémités latérales sont prolongées par deux parois latérales avant s'étendant vers le haut, chacune des parois latérales avant étant destinée à retenir latéralement l'avant de la chaussure et à fixer les extrémités de l'organe de retenue avant.

Selon d'autres caractéristiques, les extrémités de la sangle avant sont montées pivotantes sur les parois latérales avant, autour d'un axe transversal avant constitué par deux pivots latéraux avant, tandis que la zone d'appui correspondant à la surface d'appui de la pièce d'appui avant est disposée à l'avant du plan transversal vertical avant passant par l'axe de pivotement de l'organe de retenue avant.

Dans le mode préféré de l'invention, la surface d'appui de la pièce d'appui est disposée sous le plan horizontal passant par l'axe de pivotement de l'organe avant de retenue.

Par ailleurs, l'embase porte aussi un organe de retenue arrière retenant la chaussure au niveau du coup de pied.

Notons aussi que les organes de retenue avant et arrière sont avantageusement constitués par une sangle semi-rigide réalisée en matière plastique.

D'autres caractéristiques et avantages de l'invention se dégageront de la description qui va suivre en regard des dessins annexés qui ne sont donnés qu'à titre d'exemples non limitatifs.

La figure 1 est une vue de dessus d'une planche de glisse, tel qu'un surf muni de ses deux dispositifs de retenue des chaussures de l'utilisateur.

La figure 2 est une vue latérale du dispositif de retenue selon l'invention avec une chaussure.

La figure 3 est une vue en perspective arrière du dispositif de retenue sans la chaussure.

Les figures 4 et 5 sont des vues latérales du dispositif de retenue avec son ensemble avant de retenue et d'appui dans deux positions différentes de réglage en longueur.

La figure 6 est une vue en coupe transversale selon A-A faite au niveau des moyens de blocage de l'appui avant.

La figure 7 est une vue partielle en coupe longitudinale selon B-B faite au niveau de l'appui avant.

Les figures 8, 9, 10, 11, sont des vues similaires à la figure 7, illustrant quatre variantes d'exécution.

La figure 12 est une vue latérale partielle de l'appui avant, comprenant un perfectionnement.

Une planche de glisse (1) destinée à la pratique du surf comprend deux dispositifs de retenue (2a, 2b) appelés aussi fixations pour retenir sur ledit surf les deux chaussures de l'utilisateur. Les deux dispositifs de retenue sont fixés sur la surface supérieure (3) du surf (1) de façon à ce que leur plan général de symétrie (P) soit en biais par rapport à l'axe (XX') dudit surf, tel que cela est illustré à la figure 1.

On décrira ci-après l'un des dispositifs de retenue de la chaussure (2a, 2b) que l'on désignera sous la référence générale (2).

La figure 2 est une vue latérale montrant le dispositif de retenue (2) selon l'invention qui comprend une embase (4) ou plaque support s'étendant horizontalement d'une extrémité avant (5) à une extrémité arrière (6), et étant formée par une partie avant (20) et une partie arrière (21). L'embase est montée et fixée sur le ski de façon connue et, par exemple, grâce à une pièce centrale (7) disposée dans la partie centrale (26) de l'embase. Cette pièce centrale est avantageusement circulaire pour se présenter sous la forme d'un disque pour permettre à l'utilisateur de pouvoir régler par rotation l'orientation de son embase par rapport au plan longitudinal de symétrie (X, X') du surf.

La partie arrière (21) de ladite embase (4) est limitée latéralement de chaque côté par un rebord latéral (8a, 8b), un rebord latéral gauche (8a) et un rebord latéral droit (8b), chacun des rebords étant constitué par une paroi sensiblement verticale destinée à retenir latéralement la chaussure.

Les deux rebords latéraux (8a, 8b) sont reliés à l'arrière par un arceau arrière (9) portant une pièce d'appui arrière (10) s'étendant vers le haut (HA), l'arceau étant destiné à servir de butée vers l'arrière pour la chaussure (11).

La chaussure (11) de l'utilisateur présente une tige (12) relativement souple par rapport à sa partie basse (13) qui s'étend d'une extrémité avant (14) à une extrémité arrière (15) ou talon qui est en appui vers l'arrière (AR) contre l'arceau arrière (9). Par ailleurs, la pièce d'appui arrière (10) est destinée à servir d'appui vers l'arrière pour la tige (10) de la chaussure (11).

De façon connue en soi, ladite chaussure (11) est, selon le mode d'exécution illustré, retenue sur l'embase (4) par un organe de retenue avant (16) retenant l'avant (14) de la chaussure, et un organe de retenue arrière (17) retenant ladite chaussure au niveau du coup de pied.

L'organe de retenue avant (16) et l'organe de retenue arrière (17) sont, selon le mode d'exécution préféré illustré, constitués par une sangle semi-rigide respectivement (160, 170) réalisée, par exemple, en matière plastique, comprenant avantageusement des moyens de réglage (27) pour les adapter aux dimensions volumiques de ladite chaussure. Bien entendu, tout autre moyen de retenue pour la chaussure peut être prévu, autre que des sangles semi-rigides.

On notera que les extrémités (26a, 26b) de l'organe de retenue arrière (17) sont disposées articulées sur l'arceau (9) autour d'un axe transversal arrière (T1) grâce à des pivots de fixation de sangle (28a, 28b).

La chaussure est en appui sur l'embase (4) par l'intermédiaire de deux pièces d'appui, à savoir, une pièce d'appui avant (18) pour l'extrémité avant (14) de la chaussure (11), et une pièce d'appui de talon (19) pour l'extrémité arrière (15).

Selon une caractéristique de l'invention, la pièce d'appui avant (18) est montée mobile et réglable en position longitudinale sur l'embase (4). Ainsi, la pièce d'appui avant (18) est disposée coulissante longitudinalement vers l'avant et vers l'arrière sur la partie avant (20) de l'embase (4) tel que cela est particulièrement visible aux figures 4, 5, 6, 7.

Selon une autre caractéristique de l'invention, l'organe de retenue avant (16) est relié à la pièce d'appui avant (18) pour lui être solidaire en déplacement A cet effet, la pièce d'appui avant (18) a la forme d'une plaque transversale dont les extrémités latérales sont prolongées par deux parois latérales avant (22a, 22b) s'étendant vers le haut.

Chacune des parois latérales avant (22a, 22b) est destinée à retenir latéralement l'avant (14) de la chaussure, et à fixer les extrémités (29a, 29b) de l'organe de retenue avant (16). Ainsi, lesdites extrémités (29a, 29b) de la sangle avant (160) sont montées pivotantes sur lesdites parois latérales avant, autour d'un axe transversal avant (T2) constitué par deux pivots latéraux avant (24a, 24b).

En conséquence, la pièce d'appui avant (18) et la sangle de retenue avant (16) forment un ensemble avant d'appui et de retenue (30) mobile sur l'embase pour pouvoir être réglable en position, par rapport à l'embase.

Avec le dispositif de l'invention, l'utilisateur peut choisir la position longitudinale de l'ensemble avant d'appui et de retenue (30) et donc de la pièce d'appui avant (18) avec l'organe de retenue avant (16), dans une position choisie, correspondant à la dimension de la chaussure et notamment de son extrémité avant.

Bien entendu, la pièce d'appui avant (18) comprend des moyens de blocage permettant à l'utilisateur de bloquer l'ensemble avant mobile (30) dans la position choisie, lesdits moyens de blocage pouvant être de tout genre et, par exemple, être réalisés par un boulon central (25).

On notera que la zone d'appui (Z) correspondant à la surface d'appui (23) de la pièce d'appui avant (18) est disposée à l'avant du plan transversal vertical avant (P2) passant par l'axe de pivotement (T2), c'est-à-dire dans l'espace (E) se trouvant devant ledit plan (P2), l'appui ne se trouvant avantageusement pas dans la zone (V) située derrière ce plan. Par ailleurs, la surface d'appui (23) est avantageusement inclinée pour s'étendre vers l'avant (AV) et vers le haut (HA) et disposée sous le plan horizontal (H2) passant par l'axe de pivotement (T2).

Grâce à l'indépendance de l'ensemble avant d'appui et de retenue (30) des moyens de retenue arrière (9,10,17,19), il est possible de modifier la distance (L1) entre l'organe de retenue avant (16) et l'organe de retenue arrière (17) ainsi que la distance (L2) entre l'appui avant (18) et l'arceau arrière (9).

On notera que la surface d'appui (23) de la pièce d'appui (18), peur être plane telle que cela est illustré à la figure 7, mais elle pourrait avoir toute autre forme. La figure 8, illustre ainsi une variante selon laquelle la surface d'appui (23) présente une courbure pour être en conformité avec la forme de la semelle de la chaussure (11), dans sa zone en appui de l'extrémité avant (14).

La figure 9, illustre une variante selon laquelle l'appui avant comprend une couche intermédiaire (31) réalisée en matériau déformable tel qu'en matière plastique du genre polyuréthane ou autre, disposée sous la couche supérieure (32) qui elle est en matériau rigide.

Selon le mode d'exécution de la figure 10, la couche intermédiaire (31) réalisée en matériau déformable, comprend avantageusement des saillies (33a, 33b) s'étendant vers le haut au travers des trous réalisés dans la couche supérieure (32), ce qui a pour effet d'obtenir un appui partiellement mou, afin d'assure aussi bien le confort que la conduite du surf.

Bien entendu la couche en matériau déformable pourrait aussi constituer la couche supérieure de l'appui, tel que cela est illustré à la figure 11.

La figure 12 montre un perfectionnement, selon lequel des moyens de visualisation du bon réglage en position longitudinal sont prévus. A cet effet, la pièce d'appui avant (18) comprend sur sa paroi latérale, un repère d'appui (34), destiné à être mis en correspondance avec un deuxième repère (35) disposé sur la chaussure. Ainsi, pour qu'il y ait un bon réglage en position de l'appui avant, il faudra qu'il y ait correspondance entre le repère d'appui (34) et le deuxième repère (35) tel que cela est illustré.

Bien entendu, l'invention n'est pas limitée aux modes de réalisation décrits et représentés à titre d'exemples, mais elle comprend aussi tous les équivalents techniques ainsi que leurs combinaisons.

## Revendications

1. Dispositif de retenue (2) d'une chaussure (11) sur une planche de glisse sur neige destinée plus particulièrement à la pratique du surf (1), du type comprenant une embase (4) portant au moins un organe de retenue avant (16) retenant l'avant (14) de la chaussure (11), l'embase (4) comprenant une pièce d'appui avant mobile (18) pour l'extrémité avant de la chaussure, **caractérisé en ce que** la pièce d'appui avant (18) et l'organe de retenue avant (16) forment un ensemble avant d'appui et de retenue (30) mobile sur l'embase pour pouvoir être réglable en position longitudinale par rapport à l'embase.

2. Dispositif de retenue (2) d'une chaussure (11) sur une planche de glisse sur neige destinée plus particulièrement à la pratique du surf (1) selon la revendication 1, **caractérisé en ce que** l'ensemble d'appui et de retenue (30) est disposé coulissant longitudinalement vers l'avant (AV) et vers l'arrière (AR) sur la partie avant (20) de l'embase (4).

3. Dispositif de retenue (2) d'une chaussure (11) sur une planche de glisse sur neige destinée plus particulièrement à la pratique du surf (1) selon la revendication 2, **caractérisé en ce que** l'organe de retenue avant (16) est constitué par une sangle semi-rigide (160) comprenant des moyens de réglage (27).

4. Dispositif de retenue (2) d'une chaussure (11) sur une planche de glisse sur neige destinée plus particulièrement à la pratique du surf (1) selon la revendication 3, **caractérisé en ce que** la pièce d'appui avant (18) a la forme d'une plaque transversale dont les extrémités latérales sont prolongées par deux parois latérales avant (22a, 22b) s'étendant vers le haut, chacune des parois latérales avant (22a, 22b) étant destinée à retenir latéralement l'avant (14) de la chaussure, et à fixer les extrémités (29a, 29b) de l'organe de retenue avant (16).

5. Dispositif de retenue (2) d'une chaussure (11) sur une planche de glisse sur neige destinée plus particulièrement à la pratique du surf (1) selon la revendication 4, **caractérisé en ce que** les extrémités (29a, 29b) de la sangle avant (160) sont montées pivotantes sur les parois latérales avant autour d'un axe transversal avant (T2) constitué par deux pivots latéraux avant (24a, 24b).

6. Dispositif de retenue (2) d'une chaussure (11) sur une planche de glisse sur neige destinée plus particulièrement à la pratique du surf (1) selon la revendication 5, **caractérisé en ce que** la zone d'appui (Z) correspondant à la surface d'appui (23) de la pièce d'appui avant (18) est disposée à l'avant du plan transversal vertical avant (P2) passant par l'axe de pivotement (T2) de l'organe de retenue avant (16).

7. Dispositif de retenue (2) d'une chaussure (11) sur une planche de glisse sur neige destinée plus particulièrement à la pratique du surf (1) selon la revendication 6, **caractérisé en ce que** la surface d'appui (23) est disposée sous le plan horizontal (H2) passant par l'axe de pivotement (T2).

8. Dispositif de retenue (2) d'une chaussure (11) sur une planche de glisse sur neige destinée plus particulièrement à la pratique du surf (1) selon l'une quelconque des revendications précédentes, **caractérisé en ce que** l'embase (4) porte aussi un organe de retenue arrière (17) retenant la chaussure au niveau du coup de pied.

9. Dispositif de retenue (2) d'une chaussure (11) sur une planche de glisse sur neige destinée plus particulièrement à la pratique du surf (1) selon l'une quelconque des revendications précédentes, **caractérisé en ce que** une embase (4) ou plaque support s'étendant horizontalement d'une extrémité avant (5) à une extrémité arrière (6), et **en ce qu'**elle est formée par une partie avant (20) portant l'ensemble avant d'appui et de retenue (30), et une partie arrière (21), portant l'organe de retenue arrière (17).

10. Dispositif de retenue (2) d'une chaussure (11) sur une planche de glisse sur neige destinée plus particulièrement à la pratique du surf (1) selon la revendication 8 ou 9, **caractérisé en ce que** une l'embase est montée et fixée sur la planche de glisse ski grâce à une pièce centrale (7) disposée dans la partie centrale (26) de l'embase, la dite pièce centrale étant circulaire pour se présenter sous la forme d'un disque afin de permettre à l'utilisateur de pouvoir régler par rotation l'orientation de son embase par rapport au plan longitudinal de symétrie (X, X') du surf.

## Claims

1. Device (2) for holding a boot (11) on a board for sliding on snow, which board is intended, more particularly, for the practice of surfing (1), said device being of the type comprising a base (4) carrying at least one front holding component (16) holding the front (14) of the boot (11), the base (4) comprising a movable front supporting piece (18) for the front end of the boot, **characterised in that** the front supporting piece (18) and the front holding component (16) form a front supporting and holding assembly (30) which is movable on the base so as to be capable of being adjustable in longitudinal position in relation to the base.

2. Device (2) according to claim 1, for holding a boot (11) on a board for sliding on snow, which board is intended, more particularly, for the practice of surfing (1), **characterised in that** the supporting and holding assembly (30) is disposed, in a manner sliding longitudinally towards the front (AV) and towards the rear (AR), on the front part (20) of the base (4).

3. Device (2) according to claim 2, for holding a boot (11) on a board for sliding on snow, which board is intended, more particularly, for the practice of surfing (1), **characterised in that** the front holding component (16) is constituted by a semi-rigid strap (160) comprising adjusting means (27).

4. Device (2) according to claim 3, for holding a boot (11) on a board for sliding on snow, which board is intended, more particularly, for the practice of surfing (1), **characterised in that** the front supporting piece (18) has the shape of a transverse plate whose lateral ends are prolonged by two front lateral walls (22a, 22b) extending upwards, each of the front lateral walls (22a, 22b) being intended to hold the front (14) of the boot laterally, and to fix the ends (29a, 29b) of the front holding component (16).

5. Device (2) according to claim 4, for holding a boot (11) on a board for sliding on snow, which board is intended, more particularly, for the practice of surfing (1), **characterised in that** the ends (29a, 29b) of the front strap (160) are mounted so as to pivot on the front lateral walls about a front transverse axis (T2) constituted by two front lateral pivots (24a, 24b).

6. Device (2) according to claim 5, for holding a boot (11) on a board for sliding on snow, which board is intended, more particularly, for the practice of surfing (1), **characterised in that** the supporting zone (Z) corresponding to the supporting surface (23) of the front supporting piece (18) is disposed in front of the front vertical transverse plane (P2) passing through the axis of pivoting (T2) of the front holding component (16).

7. Device (2) according to claim 6, for holding a boot (11) on a board for sliding on snow, which board is intended, more particularly, for the practice of surfing (1), **characterised in that** the supporting surface (23) is disposed underneath the horizontal plane (H2) passing through the axis of pivoting (T2).

8. Device (2) according to any of the preceding claims, for holding a boot (11) on a board for sliding on snow, which board is intended, more particularly, for the practice of surfing (1), **characterised in that** the base (4) also carries a rear holding component (17) holding the boot at kick level.

9. Device (2) according to any of the preceding claims, for holding a boot (11) on a board for sliding on snow, which board is intended, more particularly, for the practice of surfing (1), **characterised in that** a base (4) or support plate extends horizontally from a front end (5) to a rear end (6), and **in that** it is formed by a front part (20) carrying the front supporting and holding assembly (30), and a rear part (21) carrying the rear holding component (17).

10. Device (2) according to claim 8 or 9, for holding a boot (11) on a board for sliding on snow, which board is intended, more particularly, for the practice of surfing (1), **characterised in that** the base is mounted and fixed on the sliding ski board with the aid of a central piece (7) disposed in the central part (26) of the base, the said central piece being circular so as to take the form of a disc in order to permit the user to be able to adjust, by rotation, the orientation of its base in relation to the longitudinal plane of symmetry (X, X') of the surfboard.

## Patentansprüche

1. Vorrichtung (2) zum Halten eines Schuhs (11) auf einem insbesondere zum Snowboard-Fahren bestimmten Schnee-Gleitbrett (1), umfassend einen Sockel (4), der mindestens ein vorderes Halteorgan (16) trägt, das den vorderen Teil (14) des Schuhs (11) hält, wobei der Sockel (4) ein vorderes bewegliches Auflageteil (18) für das vordere Ende des Schuhs aufweist, **dadurch gekennzeichnet, daß** das vordere Auflageteil (18) und das vordere Halteorgan (16) eine vordere Aulage- und Halteeinheit (30) bilden, die auf dem Sockel beweglich ist, um in der Längsstellung bezüglich des Sockels verstellbar zu sein.

2. Vorrichtung (2) zum Halten eines Schuhs (11) auf einem insbesondere zum Snowboard-Fahren bestimmten Schnee-Gleitbrett (1) nach Anspruch 1, **dadurch gekennzeichnet, daß** die Auflage- und Halteeinheit (30) auf dem vorderen Teil (20) des Sockels (4) in Längsrichtung nach vorne (AV) und nach hinten (AR) verschiebbar angeordnet ist.

3. Vorrichtung (2) zum Halten eines Schuhs (11) auf einem insbesondere zum Snowboard-Fahren bestimmten Schnee-Gleitbrett (1) nach Anspruch 2, **dadurch gekennzeichnet, daß** das vordere Halteorgan (16) aus einem halbstarren Gurt (160) besteht, der Einstellmittel (27) aufweist.

4. Vorrichtung (2) zum Halten eines Schuhs (11) auf einem insbesondere zum Snowboard-Fahren bestimmten Schnee-Gleitbrett (1) nach Anspruch 3, **dadurch gekennzeichnet, daß** das vordere Auflageteil (18) die Form einer Querplatte aufweist, deren seitliche Enden durch zwei sich nach oben erstreckende vordere Seitenwände (22a, 22b) verlängert sind, wobei jede der vorderen Seitenwände (22a, 22b) zum seitlichen Halt des vorderen Teils (14) des Schuhs und zur Befestigung der Enden (29a, 29b) des vorderen Halteorgans (16) bestimmt sind.

5. Vorrichtung (2) zum Halten eines Schuhs (11) auf einem insbesondere zum Snowboard-Fahren bestimmten Schnee-Gleitbrett (1) nach Anspruch 4, **dadurch gekennzeichnet, daß** die Enden (29a, 29b) des vorderen Gurts (160) auf den vorderen Seitenwänden um eine vordere Querachse (T2) verschwenkbar montiert sind, die von zwei seitlichen vorderen Drehzapfen (24a, 24b) gebildet ist.

6. Vorrichtung (2) zum Halten eines Schuhs (11) auf einem insbesondere zum Snowboard-Fahren bestimmten Schnee-Gleitbrett (1) nach Anspruch 5, **dadurch gekennzeichnet, daß** der Auflagebereich (Z), der der Auflagefläche (23) des vorderen Auflageteils (18) entspricht, vor der vorderen vertikalen Querebene (P2) angeordnet ist, die durch die Schwenkachse (T2) des vorderen Halteorgans (16) verläuft.

7. Vorrichtung (2) zum Halten eines Schuhs (11) auf einem insbesondere zum Snowboard-Fahren bestimmten Schnee-Gleitbrett (1) nach Anspruch 6, **dadurch gekennzeichnet, daß** die Auflagefläche (23) unter der durch die Schwenkachse (T2) verlaufenden horizontalen Ebene (H2) angeordnet ist.

8. Vorrichtung (2) zum Halten eines Schuhs (11) auf einem insbesondere zum Snowboard-Fahren bestimmten Schnee-Gleitbrett (1) nach einem der vorhergehenden Ansprüche, dadurch teorgan (17) trägt, das den Schuh auf Höhe des Fußristes hält.

9. Vorrichtung (2) zum Halten eines Schuhs (11) auf einem insbesondere zum Snowboard-Fahren bestimmten Schnee-Gleitbrett (1) nach einem der vorhergehenden Ansprüche, **dadurch gekennzeichnet, daß** ein Sockel (4) oder Tragplatte sich horizontal von einem vorderen Ende (5) zu einem hinteren Ende (6) erstreckt und daß er von einem vorderen Teil (20), das die vordere Auflage- und Halteeinheit (30) trägt, und von einem hinteren Teil (21), der das hintere Halteorgan (17) trägt, gebildet ist.

10. Vorrichtung (2) zum Halten eines Schuhs (11) auf einem insbesondere zum Snowboard-Fahren bestimmten Schnee-Gleitbrett (1) nach Anspruch 8 oder 9, **dadurch gekennzeichnet, daß** ein Sockel auf dem Ski-Gleitbrett mit Hilfe eines zentralen Teils (7) montiert und befestigt ist, das in dem zentralen Teil (26) des Sockels angeordnet ist, wobei dieses zentrale Teil kreisförmig ist, um in Form einer Scheibe vorzuliegen, die dem Benutzer gestattet, durch Drehung die Ausrichtung seines Sockels bezüglich der Längssymmetrieebene (X, X') des Schnee-Gleitbretts einzustellen.
